# EUROPÄISCHE PATENTSCHRIFT

(11) **EP 0 201 791 B1**
(45) Veröffentlichungstag und Bekanntmachung des Hinweises auf die Patenterteilung: **19.11.1992**
(21) Anmeldenummer: 86105811.3
(22) Anmeldetag: 26.04.1986
(51) Int. Cl.: G04B 19/00, G04B 19/34

(54) **Zeituhr**
Time-indicating device
Dispositif d'indication de l'heure

(30) Priorität: 30.04.1985 DE 3515521
(43) Veröffentlichungstag der Anmeldung: 20.11.1986
(73) Patentinhaber: Lynch, Paul, D-60318 Frankfurt (DE)
(72) Erfinder: Lynch, Paul, D-60318 Frankfurt (DE)
(74) Vertreter: Meier, Robert, Dipl.-Ing.

(56) Entgegenhaltungen:
- DE-U- 1 642 179
- FR-A- 1 125 719
- FR-A- 1 167 109
- FR-A- 2 298 129
- US-A- 3 430 433
- US-A- 3 798 892
- US-A- 4 034 549
- US-A- 4 253 170

## Beschreibung

Die Erfindung bezieht sich auf eine Zeituhr mit einem Ziffernblatt, einem mit diesem in Anzeigeverbindung stehenden Schatten werfenden Objekt und einer veränderlichen Lichtquelle oberhalb des Ziffernblattes, vermittels der dieses Objekt aus verschiedenen Richtungen anstrahlbar ist, so daß dessen Schatten auf dem Ziffernblatt die jeweilige Zeit anzeigt, wobei die veränderliche Lichtquelle aus der Art von einer Schaltungsanordnung ansteuerbaren Einzelelementen besteht, daß von dem Schatten werfenden Objekt auf das Ziffernblatt zu jedem Zeitpunkt jeweils ein Lichtkegel zur Stundenanzeige geworfen wird, und wobei der erste Kreis oberhalb und konzentrisch zu einem zweiten Kreis mit den Zeitabschnitten auf dem Ziffernblatt liegt.

Bei einer bekannten derartigen Zeituhr (US-A-4 034 549) besteht die veränderliche Lichtquelle oberhalb des Ziffernblattes aus zwölf auf einem ersten Kreis angeordneten Einzelleuchten, die mittels Armen mit dem Ziffernblatt verbunden sind. Das Schatten werfende Objekt ist eine Fahne, die um eine Achse, die senkrecht aus dem Zentrum des Ziffernblattes herausragt, rotiert. Gleichlaufend zu dieser Rotation werden die Einzelleuchten nach und nach für jeweils eine Stunde eingeschaltet. Es besteht dadurch ein Schattenwurf auf dem Ziffernblatt, der es zuläßt, an den auf dem zweiten Kreis auf dem Ziffernblatt angeordneten Zeitmarkierungen die Stunden und auch Unterteilungen dieser Stunden abzulesen (US-A-4 034 549). Nachteilig ist, daß das Ziffernblatt dieser Zeituhr, selbst wenn sie groß genug wäre - was sie nicht ist - nicht begehbar ist. Die Arme zwischen dem Ziffernblatt und den Einzelleuchten, aber auch die im Zentrum rotierende Achse mit der Fahne, lassen ein Begehen des Ziffernblattes nicht zu. Außerdem kann mit dieser Zeituhr ein genaues Anzeigen der Minuten nicht erreicht werden.

Demgegenüber liegt der vorliegenden Erfindung die Aufgabe zugrunde, eine Zeituhr der angegebenen Art so zu verbessern, daß das Ziffernblatt begehbar ist und daß zudem die Möglichkeit geschaffen wird, genauer als bisher die Minuten abzulesen.

Gelöst wird diese Aufgabe durch die in den voneinander unabhängigen Ansprüchen 1 und 2 gekennzeichneten Merkmale.

Die erste Ausführungsform nach dem Anspruch 1 ist dadurch gekennzeichnet, daß zwischen dem ersten Kreis mit den Einzelelementen und dem zweiten Kreis mit den Zeitabschnitten auf dem Ziffernblatt eine freie Passage vorgesehen ist, daß zudem von den Einzelleuchten auch ein zweiter Lichtkegel zur Minutenanzeige geworfen wird, und daS das Schatten werfende Objekt unabhängig von der Schaltungsanordnung in Ausrichtung mit einem Aufstellungsort im Zentrum des Ziffernblattes angeordnet ist.

Besondere Ausgestaltungen dieser Zeituhr lassen sich den Ansprüchen 3 bis 8 entnehmen.

Wesentlich ist, daß die Einzelteile der Zeituhr so in Räumen oder außerhalb von Räumen angebracht werden können, daß viele neue unerwartete Möglichkeiten der Zeitanzeige erschlossen werden. Als Schatten werfendes Objekt kann, außer einem Stift, eines Stabes oder einer Figur auch eine auswechselbare Figur, insbesondere ein Mensch, verwendet werden. Eine derartige Ausbildungsform eignet sich beispielsweise für Hallen oder Durchgänge. An einer auffällig markierten Stelle im Boden kann sich ein Mensch aufstellen und so als Schatten werfendes Objekt zur Anzeige der Zeit dienen. Im einfachsten Fall kann er dadurch eine Stundenanzeige hervorbringen.

In einem anderen Ausführungsbeispiel eignen sich die Schatten werfenden Objekte, z.B. der Mensch auch dafür, sowohl eine Stunden-, wie auch eine Minutenmarkierung zu bewirken.

Ein weiteres Ausführungsbeispiel der Erfindung ist in den Ansprüchen 2 und 9 gekennzeichnet. Dieses Ausführungsbeispiel eignet sich unter anderem auch zur Aufstellung außerhalb von Räumen und ist imstande, während der Dunkelheit die Zeit zu markieren. Die Leuchten brauchen nicht ständig zu brennen. Es liegt durchaus innerhalb der Erfindung bei beiden Ausführungsbeispielen, wenn die Leuchten im Bedarfsfalle eingeschaltet werden.

Beide Ausführungsbeispiele arbeiten mit einer Schaltungsanordnung zusammen, die wenigstens ein im Zeittakt schaltendes Schieberegister einschließt, an deren Ausgänge die Einzelleuchten angeschlossen sind.

Die Schaltungsanordnung kann in Weiterbildung der Erfindung sowohl ein Minutenschieberegister wie auch ein Stundenschieberegister einschließen, die auf an sich bekannte elektronische Weise schaltungsmäßig voneinander abhängen.

Zwischen den Einzelleuchten und den Ausgängen der Schieberegister sind in der Regel Treiberstromkreise für die Einzelleuchten vorgesehen. Die Schaltungsanordnung kann so ausgebildet werden, daß einzelne Lampen sowohl zur Minutenanzeige wie auch zur Stundenanzeige und zu entsprechenden Schattenwürfen auf das Ziffernblatt herangezogen werden.

Um vor allem eine große Anzahl von als Strahlerleuchten ausgebildeten Einzelleuchten und eine entsprechend aufwendige Schaltungsanordnung zu vermeiden, kann auch jeweils eine Strahlerleuchte eingesetzt werden, die auf das Schatten werfende Objekt gerichtet ist. Im einfachsten Fall sitzt diese Strahlerleuchte gemäß Anspruch 15 auf einer ringförmigen Anordnung, die im Zeittakt bewegt wird und die Strahlerleuchte um das Schatten werfende Objekt herumführt. Der Schattenwurf fällt wieder auf die Zeitanzeigen auf dem Ziffernblatt.

In Abwandlung dieses Ausführungsbeispiels kann auf einem zweiten Kreis, bspw. gemäß Anspruch 16 eine Stundenstrahlerleuchte angeordnet sein, die jeweils in bestimmten Zeitabständen weitergeschaltet wird, so daß sich dadurch ein Schattenwurf ergibt, der die jeweilige Stunde anzeigt.

Die Bewegung der Stunden- bzw. Minutenstrahlerleuchten entlang eines Stunden- bzw. Minutenkreises kann in einfacher Weise unter Verwendung eines Uhrwerks erfolgen, durch welches die Halterungen für die Strahlerleuchten entlang der entsprechenden Stunden- bzw. Minutenkreise bewegt werden.

Eine weitere Gestaltungsmöglichkeit ergibt sich nach Maßgabe der Ansprüche 17 und 18. Hierbei ist wenigstens eine Strahlerleuchte im Zentrum eines ersten Kreises verschwenkbar angeordnet und auf Spiegel gerichtet, die entlang des ersten Kreises angeordnet sind. Die Verschwenkung dieser Strahlerleuchte erfolgt wieder unter Mitwirkung eines Uhrwerks. Die Spiegel sind auf das Schatten werfende Objekt, bspw. am Boden eines Armes, gerichtet, so daß die Schattenmarkierung im Uhrtakt entlang einer auf einem Ziffernblatt angeordneten Zeitanzeige entlangwandert.

Auch in diesem Ausführungsbeispiel können zwei verschwenkbare Strahlerleuchten vorgesehen sein, um dadurch sowohl die Minutenwie auch die Stundenanzeige zu bewerkstelligen.

In allen Ausführungsbeispielen sind die Ziffernblätter der Zeituhren begehbar und eine bessere Minutenanzeige als bisher gewährleistet.

Die Ausführungsbeispiele werden nachfolgend anhand der Zeichnung im einzelnen erläutert.

Es zeigt:
- Fig. 1: eine Schemaschnittzeichnung eines ersten Ausführungsbeispiels der Erfindung,
- Fig. 2: eine Leuchtenanordnung,
- Fig. 3: ein Ziffernblatt des Ausführungsbeispiels nach Fig. 1,
- Fig. 4: ein anderes Ausführungsbeispiel nach der Erfindung im Querschnitt,
- Fig. 5: ein weiteres Ausführungsbeispiel nach der Erfindung,
- Fig. 6: eine Schaltungsanordnung zum Betreiben der Zeituhr,
- Fig. 7: einen schematischen Querschnitt durch ein weiteres Ausführungsbeispiel der Erfindung,
- Fig. 8: eine Draufsicht auf das Ausführungsbeispiel nach Fig. 7 und
- Fig. 9: eine weitere Draufsicht auf das Ausführungsbeispiel nach Fig. 7.

Fig. 1 zeigt schematisch im Querschnitt ein erstes Ausführungsbeispiel einer Zeituhr 1. Auf einem Boden 54 eines nicht gezeigten Raumes ist ein Ziffernblatt 40 angeordnet, welches in Draufsicht in Fig. 2 dargestellt ist. Im Zentrum 45 dieses Ziffernblattes 40 ist ein Aufstellungsort 44 vorgesehen, auf welchem sich ein Schatten werfendes Objekt, im dargestellten Ausführungsbeispiel eine Figur 33 bzw. eine auswechselbare Figur 34 befindet.

In einer Fläche oberhalb des Bodens 54 bzw. in einer Decke 53 ist eine allgemein mit 10 bezeichnete Lichtquelle erkennbar, die im dargestellten Ausführungsbeispiel aus Strahlerleuchten 12 besteht, wie dieses die Fig. 2 erkennen läßt, die entlang eines ersten Kreises 13 angeordnet sind. Im dargestellten Ausführungsbeispiel sind insgesamt sechzig Strahlerleuchten 12 angeordnet, die, wie dieses der Querschnitt gemäß Fig. 1 erkennen läßt, alle auf den Schatten 50 werfende Objekt, hier die Figur 33 bzw. 34 gerichtet sind. Eine angeschaltete Strahlerleuchte 12a erzeugt einen Lichtkegel 48 und hinter der Figur 33, 34 einen Schattenwurf 50.

Je nach den verwendeten Strahlerleuchten und der Größe der Zeituhr 1 kann auch der Abstand zwischen der Decke 53 und dem Boden 54 ausgebildet sein. Die Strahlerleuchten 12 sind alle so ausgerichtet, daß sie die Figuren 33, 34 anstrahlen und dabei einen Schattenwurf 50 erzeugen.

Die Strahlerleuchten 12 werden auf eine später erläuterte Weise im Zeittakt weitergeschaltet, so daß, bspw. im Minutentakt, der Schatten 50 (Fig. 3) um eine Minute weiterspringt.

Fig. 2 deutet an, daß auch jeweils zwei Einzelstrahler 12a eingeschaltet werden können, so daß gemäß Fig. 3 ein Schatten 50 für einen Stundenzeiger und ebenso ein Schatten 50 für einen Minutenzeiger gebildet werden. Durch den Schattenwurf wird eine Schattenmarkierung 46 ausgebildet, die, wie dieses die Fig. 3 erkennen läßt, entsprechend einem "großen" Zeiger einer Uhr die Minuten anzeigt.

Der kleinere, rechts in Fig. 3 dargestellte Zeiger dient, analog zu einer üblichen Zeigeruhr, zur Anzeige der Stunden.

Entlang eines sogenannten zweiten Kreises 41 auf dem Ziffernblatt 40 sind die Stundenanzeigen 42 und die Minutenanzeigen 43 analog zu einem beliebigen Ziffernblatt vorgesehen. Die Markierungen 46 des "großen" und des "kleinen" Schattenzeigers markieren somit aus den Stunden- bzw. Minutenanzeigen 42 und 43 die jeweilige Uhrzeit, wenn durch die später erläuterte Schaltungsanordnung die Strahlerleuchte 12, 12a im Zeittakt weitergeschaltet werden.

Im Zentrum 45 des zweiten Kreises 41 ist das Schatten werfende Objekt, bspw. ein Stift bzw. ein Stab 31 bzw. 32 angeordnet.

Die in Fig. 1 dargestellte Figur 33, 34 kann fest auf dem Aufstellungsort 44 angeordnet sein. Ohne am Kern der Erfindung etwas zu ändern, kann aber auch eine auswechselbare Figur 34 oder als solche auch ein Mensch Verwendung finden. Die eingeschalteten Strahlerleuchten 12a können zur Beleuchtung des Raumes dienen. Sie können aber auch nur im Bedarfsfall eingeschaltet werden. Wenn die Zeituhr gemäß Fig. 1 bspw. in einer Halle, einer Bank oder in einem Durchgang eines Portales angeordnet ist, kann man in einem besonderen Ausführungsbeispiel beim Betreten dieses Raumes einen Schalter schalten, der die der Uhrzeit entsprechenden Strahlerleuchten 12a einschaltet. Wenn sich diese Person, die diese Strahlerleuchten eingeschaltet hat, dann auf den Aufstellungsort 44 stellt, wird der entsprechende Schattenwurf 50 in Übereinstimmung mit Fig. 3 die Stunde bzw. die Minute anzeigen.

Ohne am Kern der Erfindung etwas zu ändern, kann aber auch der erste Kreis 30 mit den Strahlerleuchten im Boden oder in einer Wand vorgesehen sein und die Figur 33 an der Decke oder an der gegenüberliegenden Wand im Zentrum des ebenfalls dort angeordneten Ziffernblattes angeordnet werden. Die Uhrzeit kann dann an einer Wand oder einer Decke eines Raumes abgelesen werden.

Auch in diesen Ausführungsbeispielen können die Strahlerleuchten 12a ständig angeschaltet sein, oder durch eine Person nur im Bedarfsfall betätigt werden. Als Strahlerleuchten können übliche Leuchten zum Einsatz kommen. Es hat sich jedoch herausgestellt, daß mit Vorteil Strahlerleuchten vom Typ ERCO 77221 oder STAFF 710307 eingesetzt werden.

Im in den Fig. 1 bis 3 dargestellten Ausführungsbeispiel sind insgesamt sechzig Strahlerleuchten entlang des Umfanges des ersten Kreises 13 vorgesehen. Eine dieser Strahlerleuchten 12 markiert die volle Stunde. Ebenfalls können zum Markieren von viertel und halben Stunden weitere Leuchten zum Einsatz kommen.

Es versteht sich von selbst, daß in Fig. 3 nur ein Ausführungsbeispiel eines Ziffernblattes angedeutet ist. Der Phantasie bei der Ausbildung des Ziffernblattes sind keine Grenzen gesetzt. Insbesondere kann das Ziffernblatt 40, wenn es auf dem Boden 54 eines Raumes eingesetzt wird, auch von Mosaikornamenten oder ähnlichem schmückenden Beiwerk umgeben sein, um das Ziffernblatt künstlerisch und ästhetisch in hinreichender Weise gegenüber der Umgebung hervorzuheben.

Bei einer Zeituhr 4 gemäß Fig. 4 ist auf einem Boden 54 ein Ziffernblatt 40 vorgesehen, in dessen Zentrum ein Stift 31 bzw. ein Stab 32 angeordnet ist. Oberhalb des Zentrums, bspw. in einer Decke 53, sind zwei verschwenkbare Strahlerleuchten, nämlich eine verschwenkbare Minutenstrahlerleuchte 15 und eine ebenso verschwenkbare Stundenstrahlerleuchte 16 vorgesehen, die über die entlang des ersten Kreises 13 angeordneten Spiegel 25 Lichtkegel 48 erzeugen, die auf das Schatten 50 werfende Objekt gerichtet sind. Die verschwenkbaren Strahlerleuchten 15, 16 werden, bspw. von einem Uhrwerk gesteuert, im Minutentakt verschwenkt. Der jeweils angestrahlte Spiegel 25, von denen ebenfalls sechzig entlang des ersten Kreises 13 angeordnet sind, reflektiert das Licht als Lichtkegel 48 in Richtung des Schatten werfenden Objektes 31, 32 und erzeugt einen Schattenwurf 50, durch den die Markierungen 46 gemäß Fig. 3 zum Anzeigen der Zeit verursacht werden.

In einem in Fig. 5 dargestellten weiteren Ausführungsbeispiel einer Zeituhr ist eine Stundenstrahlerleuchte 19 und eine Minutenstrahlerleuchte 20 entlang einer Stundenkreisbahn 18 bzw. einer Minutenkreisbahn 17 entlangführbar. Die eingeschalteten Strahlerleuchten sind auf eine Figur 33 gerichtet und werfen auf das nur angedeutete Ziffernblatt 40 Lichtmarkierungen 46 zum Zeitanzeigen.

In Fig. 7 und in den Draufsichten gemäß Fig. 8 und 9 ist das Ausführungsbeispiel nach Anspruch 2, nämlich die Zeituhr 3, dargestellt.

Als Schatten werfendes Objekt wird eine Wand 35 verwendet, die von Strahlerleuchten 12 angestrahlt wird. Die Strahlerleuchte 12a gemäß Fig. 7 erzeugt einen Schattenwurf 50, der auch in Fig. 9 angedeutet ist. Dieser Schattenwurf erzeugt eine in Fig. 9 dargestellte Markierung 46, die bspw. die Stunde 6 anzeigt.

In einem bevorzugten Ausführungsbeispiel werden wenigstens zwölf Einzelleuchten 12 als Lichtquelle 10 verwendet. Sie sind in einer senkrecht auf einem linearen Ziffernblatt 61 stehende Ebene 65 angeordnet und in einer Reihe gestaffelt. Unter Umständen können einzelne Strahlerleuchten 12 auch auf einer leicht gekrümmten Halterung 64 sitzen.

Auf dem linearen Ziffernblatt 61 sind Stundenanzeigen 62, unter Umständen auch Minutenanzeigen 63 angeordnet.

Die Strahlerleuchten 12 werden durch die weiter unten im einzelnen erläuterte Schaltungsanordnung in analoger Weise zu den Strahlerleuchten 12, 12a in den zuvor beschriebenen Ausführungsbeispielen nach den Fig. 1 bis 5 betätigt. In der Draufsicht nach Fig. 8 wird angedeutet, daß der Strahl einer eingeschalteten Strahlerleuchte 12a auch einen Lichtkegel 48 erzeugen kann, der zur Beleuchtung des Raumes, in welchem die Zeituhr 3 aufgestellt ist, beiträgt.

In der Darstellung gemäß Fig. 9 gleicht der Schattenwurf 50 eher einem Schlagschatten. Zur Beleuchtung des Raumes dient der Lichtkegel 48.

Die Zeituhr nach den Fig. 7, 8 und 9 kann außerhalb eines Gebäudes, aber auch in Räumen zur Aufstellung gelangen.

Fig. 6 zeigt schematisch eine Schaltungsanordnung 68, mit der sich die Strahlerleuchten 12, 12a im Zeittakt schalten lassen. Die Schaltungsanordnung schließt ein Stundenregister 69 und ein Minutenregister 70 ein. Das Minutenschieberegister 70 ist über einen ersten Umschalter 80 an einen zweiten Frequenzteiler 76 angeschlossen, wohingegen das Stundenschieberegister 69 über einen zweiten Umschalter 81 an einen Frequenzteiler 75 angeschlossen ist. Beide Frequenzteiler 75 und 76 werden von einem Oszillator 74 betrieben. In einem Ausführungsbeispiel ist der Oszillator 74 ein kristallgesteuerter Oszillator mit einer Frequenz von 4,194302 MHz. Diese Frequenz wird im ersten Frequenzteiler 75 auf eine Frequenz von 2 Hz herabgesetzt. Der zweite Frequenzteiler 76 nimmt dann eine weitere Herabsetzung der Frequenz im Verhältnis 1:60 vor. Hiermit wird das Minutenschieberegister 70 gesteuert.

An die Ausgänge 71 und 72 der Schieberegister 69 und 70 sind über Treiberstromkreise 73 die Strahlerleuchten 12 angeschlossen. Über einen Netzanschluß 77 und eine Startlogik 78 werden die Schieberregister und die Frequenzteiler 75 und 76 sowie der Oszillator 74 betrieben. Eine Kontrolleuchte 79 zeigt an, daß die Schaltungsanordnung 68 in Betrieb ist. Von Vorteil ist, wenn die Treiberstromkreise 73 sowohl an die Ausgänge 71 des Stundenschieberegisters 69 und auch an die Ausgänge 72 des Minutenschieberegisters 70 angeschlossen sind. Durch eine Und/Oder-Schaltung 82, die an die Ausgänge 6, 18, 30, 42 und 54 des Minutenschieberegisters 70 angeschlossen ist, kann der zweite Umschalter 81 so betätigt werden, daß in Übereinstimmung mit den Minutenmarkierungen zu den Minuten 6, 18, 30, 42 und 54 die die Stundenmarkierungen darstellenden Strahlerleuchten weitergeschaltet werden.

In analoger Weise lassen sich auch die Strahlerleuchten 12, 12a bei der Zeituhr gemäß Ausführungsbeispiel nach Anspruch 2 gemäß der Fig. 7, 8 und 9 schalten.

## Patentansprüche

1. Zeituhr mit einem Ziffernblatt (40), einem mit diesem in Anzeigeverbindung stehenden Schatten werfenden Objekt (31, 32, 33, 34) und einer veränderlichen Lichtquelle (10) oberhalb des Ziffernblattes (40), vermittels der dieses Objekt aus verschiedenen Richtungen anstrahlbar ist, so daß dessen Schatten auf dem Ziffernblatt (40) die jeweilige Zeit anzeigt, wobei die veränderliche Lichtquelle (10) aus derart von einer Schaltungsanordnung (68) ansteuerbaren, entlang eines ersten Kreises (13, 17, 18) angeordneten Einzelelementen (12, 12a, 15, 16, 19, 20, 25) besteht, daß von dem Schatten (50) werfenden Objekt (31, 32, 33, 34) auf das Ziffernblatt (40) zu jedem Zeitpunkt jeweils ein Lichtkegel (48) zur Stundenanzeige geworfen wird, und wobei der erste Kreis (13, 17, 18) oberhalb und konzentrisch zu einem zweiten Kreis (41) mit den Zeitabschnitten (42, 43) auf dem Ziffernblatt (40) liegt, **dadurch gekennzeichnet**, daß zwischen dem ersten Kreis (13, 17, 18) mit den Einzelelementen (12, 12a, 15, 16, 19, 20, 25) und dem zweiten Kreis (41) mit den Zeitabschnitten (42, 43) auf dem Ziffernblatt (40) eine freie Passage vorgesehen ist, daß zudem von den Einzelelementen (12, 12a, 15, 16, 19, 20, 25) auch ein zweiter Lichtkegel (48) zur Minutenanzeige geworfen wird, und daß das Schatten (50) werfende Objekt (31, 32, 33, 34) unabhängig von der Schaltungsanordnung (68) in Ausrichtung mit einem Aufstellungsort (44) im Zentrum (45) des Ziffernblattes (40) angeordnet ist.

2. Zeituhr mit einem Ziffernblatt (61), einem mit diesem in Anzeigeverbindung stehenden Schatten werfenden Objekt (35) und einer veränderlichen Lichtquelle (10) oberhalb des Ziffernblattes (61), vermittels der dieses Objekt (35) aus verschiedenen Richtungen anstrahlbar ist, so daß dessen Schatten auf dem Ziffernblatt (61) die jeweilige Zeit anzeigt, wobei die veränderliche Lichtquelle (10) aus wenigstens zwölf an die Ausgänge (71) eines Stundenregisters (69) angeschlossenen Einzelleuchten (12, 12a) besteht, so daß von dem Schatten (50) werfenden Objekt (35) auf das Ziffernblatt (61) zu jedem Zeitpunkt jeweils ein Lichtkegel (48) zur Stundenanzeige geworfen wird, **dadurch gekennzeichnet**, daß die Einzelleuchten (12, 12a) in einer Reihe hintereinander angeordnet und auf das Schatten werfende Objekt (35) gerichtet sind, welches vor einer auf dem ebenen Ziffernblatt (61) senkrecht stehenden Ebene (65) liegt.

3. Zeituhr nach den Ansprüchen 1 und 2, **dadurch gekennzeichnet**, daß die Einzelleuchten Strahlerleuchten (12, 12a) sind.

4. Zeituhr nach den Ansprüchen 1 und 3, **dadurch gekennzeichnet**, daß das Schatten werfende Objekt ein Stift (31) bzw. ein Stab (32) ist.

5. Zeituhr nach den Ansprüchen 1 und 3, **dadurch gekennzeichnet**, daß das Schatten werfende Objekt eine Figur (35) ist.

6. Zeituhr nach den Ansprüchen 1 und 3, **dadurch gekennzeichnet**, daß das Schatten werfende Objekt eine auswechselbare Figur (34) z.B. ein auf einem Aufstellungsort (44) im Zentrum (45) des zweiten Kreises (41) stehender Mensch ist.

7. Zeituhr nach den Ansprüchen 1 und 3 bis 6, **dadurch gekennzeichnet**, daß der erste Kreis (13) mit den Einzelleuchten (12, 12a) an oder in der Decke (53) und das Ziffernblatt (40) mit dem Schatten werfenden Objekt (31, 32, 33, 34) und dem zweiten Kreis (41) mit den Zeitanzeigen (42, 43) auf dem Boden (54) eines Raumes angeordnet sind.

8. Zeituhr nach den Ansprüchen 1 und 3 bis 6, **dadurch gekennzeichnet**, daß der erste Kreis (13) mit den Einzelleuchten (12, 12a) am oder im Boden (54) und das Ziffernblatt (40) mit dem Schatten werfenden Objekt (31, 32, 33) und dem zweiten Kreis (41) mit den Zeitanzeigen (42, 43) an der Decke (53) eines Raumes angeordnet sind.

9. Zeituhr nach den Ansprüchen 1 und 3 bis 6, **dadurch gekennzeichnet**, daß der erste Kreis (13) mit den Einzelelementen (12, 12a) an oder hinter einer Seitenwand und das Ziffernblatt (40) mit dem Schatten werfenden Objekt (31, 32, 33) und dem zweiten Kreis (41) mit den Zeitanzeigen (42, 43) an der gegenüberliegenden Seitenwand eines Raumes angeordnet sind.

10. Zeituhr nach Anspruch 2, **dadurch gekennzeichnet**, daß die Einzelleuchten (12, 12a) entlang einer teilweise leicht gekrümmten Halterung (64) angeordnet sind, die in einer auf dem linearen Ziffernblatt (61) senkrecht stehenden Ebene (65) liegt.

11. Zeituhr nach den Ansprüchen 1 bis 10, **dadurch gekennzeich**net, daß die Einzelleuchten (12, 12a) an die Ausgänge (71, 72) wenigstens eines im Zeittakt schaltenden Schieberegisters (69, 70) angeschlossen sind.

12. Zeituhr nach Anspruch 11, **dadurch gekennzeichnet**, daß das Schieberegister ein Minutenschieberegister (70) ist.

13. Zeituhr nach Anspruch 11, **dadurch gekennzeichnet**, daß das Schieberegister ein Stundenschieberegister (69) ist.

14. Zeituhr nach den Ansprüchen 11 bis 13, **dadurch gekennzeichnet**, daß zwischen jedem Schieberegisterausgang (71, 72) und der Einzelleuchte (12, 12a) ein Treiberstromkries (73) vorgesehen ist.

15. Zeituhr nach den Ansprüchen 11 bis 13, **dadurch gekennzeichnet**, daß einzelne Einzelleuchten (12, 12a) über ihren Treiberstromkreis (73) sowohl an seine Stufe des Minuten- wie auch des Stundenschieberegisters (69, 70) angeschlossen sind.

16. Zeituhr nach Anspruch 1, **dadurch gekennzeichnet**, daß als Lichtquelle wenigstens eine Minutenstrahlerleuchte (20) verwendet wird, die im Zeittakt entlang einer Minutenkreisbahn (17) bewegbar ist, und auf das im Zentrum (45) des Ziffernblattes (40) und des zweiten Kreises (41) mit den Zeitanzeigen (42, 43) stehenden Schatten werfenden Objekt (31, 32, 33) gerichtet ist.

17. Zeituhr nach Anspruch 16, **dadurch gekennzeichnet**, daß die Lichtquelle (10) einer Minutenstrahlerleuchte (20) und eine Stundenstrahlerleuchte (19) einschließt, die im Zeittakt entlang entsprechender Minuten- bzw. Stundenkreisbahnen (17, 18) bewegbar sind und auf das Zentrum (45) des Ziffernblattes (40) und des zweiten Kreises (41) mit den Zeitanzeigen (42, 43) stehenden Schatten werfenden Objektes (31, 32, 33) gerichtet sind.

18. Zeituhr nach Anspruch 1, **dadurch gekennzeichnet**, daß die Lichtquelle wenigstens eine Strahlerleuchte (12) ist, die im Zeittakt verschwenkbar im Zentrum des ersten Kreises (13) angeordnet und über Spiegel (25) entlang des ersten Kreises (13) auf das Schatten werfende Objekt (31, 32, 33) im Zentrum (45) des Ziffernblattes (40) und des zweiten Kreises (41) mit den Zeitanzeigen (42, 43) gerichtet ist.

19. Zeituhr nach Anspruch 18, **gekennzeichnet durch** zwei im Zeittakt verschwenkbare Strahlerleuchten (19, 20), von denen eine die Stunden- und die andere die Minutenanzeige (42, 43) markieren.

## Claims

1. Clock having a number dial (40), an object (31, 32, 33, 34) which is connected to the latter for indication purposes and which casts a shadow, and a variable light source (10) above the number dial (40), by means of which light source this object can be illuminated from different directions, so that its shadow on the number dial (40) indicates the respective time, the variable light source (10) consisting of individual elements (12, 12a, 15, 16, 19, 20, 25) which are disposed along a first circle (13, 17, 18) and which can be driven by a circuit arrangement (68) in such a manner that at any point in time in each instance a cone of light (48) to indicate the hour is cast from the object (31, 32, 33, 34) casting a shadow (50) onto the number dial (40), and the first circle (13, 17, 18) being situated above and concentrically with a second circle (41) with the time intervals (42, 43) on the number dial (40), characterised in that between the first circle (13, 17, 18) with the individual elements (12, 12a, 15, 16, 19, 20, 25) and the second circle (41) with the time intervals (42, 43) a free passage is provided on the number dial (40), in that moreover a second cone of light (48) to indicate the minute is also cast from the individual elements (12, 12a, 15, 16, 19, 20, 25), and in that the object (31, 32, 33, 34) casting a shadow (50) is disposed, independently of the circuit arrangement (68), in alignment with a location (44) in the centre (45) of the number dial (40).

2. Clock having a number dial (61), an object (35) which is connected to the latter for indication purposes and which casts a shadow, and a variable light source (10) above the number dial (61), by means of which light source this object (35) can be illuminated from different directions, so that its shadow on the number dial (61) indicates the respective time, the variable light source (10) consisting of at least twelve individual lamps (12, 12a) connected to the outputs (71) of an hour register (69) so that at any point in time in each instance a cone of light (48) to indicate the hour is cast from the object (35) casting a shadow (50) onto the number dial (61), characterised in that the individual lamps (12, 12a) are disposed in a row one behind the other and are directed onto the object (35) casting a shadow, which object is situated in front of a plane (65) which is perpendicular to the planar number dial (61).

3. Clock according to Claims 1 and 2, characterised in that the individual lamps are radiant lamps (12, 12a).

4. Clock according to Claims 1 and 3, characterised in that the object casting a shadow is a pin (31) or a bar (32).

5. Clock according to Claims 1 and 3, characterised in that the object casting a shadow is a figure (35).

6. Clock according to Claims 1 and 3, characterised in that the object casting a shadow is an exchangeable figure (34), e.g. a person standing at a location (44) in the centre (45) of the second circle (41).

7. Clock according to Claims 1 and 3 to 6, characterised in that the first circle (13) with the individual lamps (12, 12a) is displaced at or in the roof (53) and the number dial (40) with the object (31, 32, 33, 34) casting a shadow and the second circle (41) with the time indications (42, 43) is disposed on the floor (54) of a space.

8. Clock according to Claims 1 and 3 to 6, characterised in that the first circle (13) with the individual lamps (12, 12a) is disposed at or in the floor (54) and the number dial (40) with the object (31, 32, 33) casting a shadow and the second circle (41) with the time indications (42, 43) to disposed at the roof (53) of a space.

9. Clock according to Claims 1 and 3 to 6, characterised in that the first circle (13) with the individual elements (12, 12a) to disposed at or behind a side wall and the number dial (40) with the object (31, 32, 33) casting a shadow and the second circle (41) with the time indications (42, 43) is disposed at the opposite side wall of a space.

10. Clock according to Claim 2, characterised in that the individual lamps (12, 12a) are disposed along a partially slightly curved mounting (64), which is situated in a plane (65) perpendicular to the linear number dial (61).

11. Clock according to Claims 1 to 10, characterised in that the individual lamps (12, 12a) are connected to the outputs (71, 72) of at least one shift register (69, 70) switching in the time cycle.

12. Clock according to Claim 11, characterised in that the shift register is a minute shift register (70).

13. Clock according to Claim 11, characterised in that the shift register is an hour shift register (69).

14. Cloak according to Claims 11 to 13, characterised in that a driver circuit (73) is provided between each shift register output (71, 72) and the individual lamp (12, 12a).

15. Clock according to Claims 11 to 13, characterised in that single individual lamps (12, 12a) are connected via their driver circuit (73) to its stage both of the minute shift register and also of the hour shift register (69, 70).

16. Clock according to Claim 1, characterised in that the light source employed comprises at least one minute radiant lamp (20) which is movable in the time cycle along a minute circular path (17) and is directed onto the object (31, 32, 33) casting a shadow, which object stands in the centre (45) of the number dial (40) and of the second circle (41) with the time indications (42, 43).

17. Clock according to Claim 16, characterised in that the light source (10) includes a minute radiant lamp (20) and an hour radiant lamp (19), which are movable in the time cycle along corresponding minute and hour circular paths (17, 18) respectively and are directed onto the object (31, 32, 33) casting a shadow, which object stands in the centre (45) of the number dial (40) and of the second circle (41) with the time indications (42, 43).

18. Clock according to Claim 1, characterised in that the light source is at least one radiant lamp (12) which is disposed in the centre of the first circle (13) to be pivotable in the time cycle and is directed via mirrors (25) along the first circle (13) onto the object (31, 32, 32) casting a shadow in the centre (45) of the number dial (40) and of the second circle (41) with the time indications (42, 43).

19. Clock according to Claim 18, characterised by two radiant lamps (19, 20), which are pivotable in the time cycle and of which one marks the hour indication and the other the minute indication (42, 43).

## Revendications

1. Horloge comportant un cadran (40) avec lequel coopère un sujet (31, 32, 33, 34) qui projette une ombre liée aux aiguilles et une source lumineuse variable (10) placée au-dessus du cadran (40), et qui émet de la lumière vert le sujet à partir de directions différentes pour que l'ombre du sujet indique le temps sur le cadran (40), la source lumineuse (10) variable se composant d'éléments (12, 12a, 15, 16, 19, 20, 25) répartis suivant un premier cercle (13, 17, 18) et commandés à partir d'un circuit de commande (68), la sujet (31, 32, 33, 34) projetant l'ombre (50) sur le cadran (40) étant éclairé à chaque instant par un cône lumineux (48) pour indiquer les heures et le premier cercle (13, 17, 18) se situe au-dessus, de façon concentrique à un second cercle (40) avec des segments de temps (42, 43) sur le cadran (40), horloge caractérisée en ce qu'entre le premier cercle (13, 17, 18) avec les éléments (12, 12a, 15, 16, 19, 20, 25) et le second cercle (41) avec les segments de temps (42, 43) il y a sur le cadran (40) un passage libre et en ce que les éléments (12, 12a, 15, 16, 19, 20, 25) projettent également un second cône de lumière (48) pour l'affichage des minutes et le sujet (31, 32, 33, 34) qui projette l'ombre (50) est placé indépendamment du dispositif de commutation (48) dans l'alignement d'un emplacement (44), au centre (45) du cadran (40).

2. Horloge à cadran (61) et à sujet (35) qui projette liée à l'affichage et une source lumineuse variable (10) au-dessus du cadran (61) qui éclaire cet objet (35) suivant différentes directions pour que son ombre indique le temps respectif sur le cadre (61), la source lumineuse variable (10) se composant d'au moins douze points d'éclairage (12, 12a) distincts reliés à la sortie (71) d'un registre d'heures (69), pour que le sujet (35) qui projette l'ombre (50) sur le cadran (61) projette à tout instant un cône de lumière (48) pour l'affichage des heures, horloge caractérisée en ce que les sources lumineuses séparées (12, 12a) sont disposées en rangées l'une derrière l'autre, en étant dirigées vers le sujet (35) qui projette l'ombre, et qui est disposé devant un plan (65) vertical par rapport au cadran horizontal (61).

3. Horloge selon les revendications 1 et 2, caractérisée en ce que les différentes sources lumineuses sont des sources lumineuses directives (12, 12a).

4. Horloge selon les revendications 1 et 3, caractérisée en ce que le sujet projetant l'ombre est une tige (31) ou une barre (32).

5. Horloge selon les revendications 1 et 3, caractérisée en ce que le sujet projetant l'ombre est une figurine (35).

6. Horloge selon les revendications 1 et 3, caractérisée en ce que le sujet projetant l'ombre est une figurine interchangeable (34) par exemple une figure humaine disposée en un emplacement (44) ou centre (45) du second cercle (41).

7. Horloge selon les revendications 1 et 3 à 6, caractérisée en ce que le premier cercle (13) avec les sources lumineuses distinctes (12, 12a) est fixé dans le plafond (53) et le cadran (40) avec le sujet (31, 32, 33, 34) projetant l'ombre et le second cercle (41) avec les affichages de temps (42, 43) sont placés sur le sol (54) d'une pièce.

8. Horloge selon les revendications 1 et 3 à 6, caractérisée en ce que le premier cercle (13) avec les sources lumineuses distinctes (12, 12a) et est disposé sur ou dans le sol (54) et le cadran (40) avec le sujet projetant l'ombre (31, 32, 33) et le second cercle (41) avec les affichages de temps (42, 43) est prévu sur le plafond (53) d'une pièce.

9. Horloge selon les revendications 1 et 3 à 6, caractérisée en ce que le premier cercle (13) a véhiculé différents éléments (12, 12a) est prévu sur ou derrière une paroi et le cadran (40) avec le sujet projetant l'ombre (31, 32, 33) et le second cercle (41) les affichages de temps (42, 43) est prévu sur la paroi opposée d'une pièce.

10. Horloge selon la revendication 2, caractérisée en ce que les sources distinctes (12, 12a) sont prévues le long d'un support (64) en partie légèrement courbe et qui est situé dans un plan (65) perpendiculaire au cadran (61) linéaire.

11. Horloge selon les revendications 1 à 10, caractérisée en ce que les différentes sources lumineuses (12, 12a) sont reliées aux sorties (71, 72) d'au moins un registre à décalage (69, 70) qui commute en cadence.

12. Horloge selon la revendication 11, caractérisée en ce que le registre à décalage est un registre à minutes (70).

13. Horloge selon la revendication 11, caractérisée en ce que le registre à décalage est un registre à décalage d'heures (69).

14. Horloge selon les revendications 11 à 13, caractérisée en ce qu'entre chaque sortie d'un registre à décalage (71, 72) et la source lumineuse distincte (12, 12a) il est prévu un circuit électrique de puissance (73).

15. Horloge selon les revendications 11 à 13, caractérisée en ce que les différentes sources (12, 12a) sont reliées à la fois par leur circuit de puissance (73) à un étage du registre de minutes et d'heures (69, 70).

16. Horloge selon la revendication 1, caractérisée en ce que la source lumineuse est au moins une source lumineuse à rayons dirigés (20) pour les minutes qui est déplacé en cadence le long d'une trajectoire du cercle des minutes (17) et est dirigé vers le sujet (31, 32, 33) qui projette l'ombre au centre (45) du cadran (40) pour projeter l'ombre sur le second cercle (41) avec las affichages de temps (42, 43).

17. Horloge selon la revendication 16, caractérisée en ce que la source lumineuse (10) comprend une source de lumière dirigée (20) et une source de lumière dirigée d'heures (19) qui sont déplacées en cadence sur des trajectoires circulaires pour les minutes et les heures (17, 18) et sont dirigées vers le sujet (31, 32, 33) placé au centre (45) du cadran (40) et qui projette une ombre sur le second cercle (41) avec les moyens d'affichage (42, 43).

18. Horloge selon la revendication 1, caractérisée en ce que la source lumineuse est au moins une source de lumière dirigée (12) qui est prévue pivotante en cadence au centre du premier cercle (13) et est dirigée par des miroirs (25) le long du premier cercle (13) sur le sujet (31, 32, 33) qui projette l'ombre, placé au centre (45) du cadran (40) et le second cercle (41) avec les moyens d'affichage (42, 43).

19. Horloge selon la revendication 18, caractérisée par deux sources lumineuses dirigées (19, 20) pivotant en cadence dont l'une marque l'affichage des heures et l'autre l'affichage des minutes (42, 43).
